# EUROPÄISCHE PATENTANMELDUNG

(11) **EP 0 518 801 A1**
(43) Veröffentlichungstag der Anmeldung: **16.12.1992**
(21) Anmeldenummer: 92500065.5
(22) Anmeldetag: 27.05.1992
(51) Int. Cl.: D01G 15/64, D01G 15/10

(54) **Verfahren und seine entsprechende Vorrichtung für die Vorbereitung der Lunten und ihr Spinnen nach dem Streichgarnspinnverfahren**

(30) Priorität: 03.06.1991 ES 9101332
(71) Anmelder: FERHER, S.L., E-08221 Terrassa (ES); Coll Tortosa, Liberto, E-08202 Sabadell (ES)
(72) Erfinder: Feiner Marsal, Ramón, E-08224 Terrassa (ES); Coll-Tortosa, Liberto, Prof. Dr. Ing., ES-08202 Sabadell (ES)
(74) Vertreter: Renter Llenas, Maria

(57) **Zusammenfassung**

"VERFAHREN UND SEINE ENTSPRECHENDE VORRICHTUNG FUER DIE VORBEREITUNG DER LUNTE UND IHR SPINNEN NACH DEM STREICHGARNSPINNVERFAHREN", in dem der aus der Karde stammende Faserflor 14 in ein einziges Band 18 abgefuehrt wird, dadurch gekennzeichnet,
- dass dieses Band 18 in jeder der einzelnen Spinnstellen der Spinnmaschine eingefuehrt wird, um es nach der Methode der Faserbandaufloesung und Faserverdichtung durch die Mikrokardierung auszustrecken und
- dass der Streckvorgang durch Kardierwalzen 1,3 mit kleinem Durchmesser, die mit Kardengarnitur 19,21 bestueckt und mit einer umschliessenden Wandung 51,51A fuer die Faserfuehrung versehen sind, erfolgt, mit dem Ergebnis, dass die Faseranordnung und das Bandgewicht des erhaltenen Faserverbandes denen des Faserflors am Ausgang der Karde aehnlich ist.

Anschliessend wird der schmale gebildete Faserflor zusammengefuehrt, die dabei enstandene Lunte 18 kompaktiert und verdreht, und das fertige Garn gespult. Die fuer die Durchfuehrung des Verfahrens bezweckte Vorrichtung ist aus einem Bausatz zur Austreckung des Faserbandes und zur Kompaktierung der Lunte zusammengesetzt,
- der aus einer veraenderlichen Anzahl von mit Kardengarnitur bestueckten Kardierwalzen mit einem kleinen Durchmesser besteht und
- der in jeder Spinnstelle der Spinnmaschine paralelllerweise eingebaut wird, mit dem Ergebnis, dass eine Lunte in der Spinnzone erzeugt wird, dessen Aufbau und Faseranordnung aehnlich ist, wie die aus dem konventionellen Dreikrempelsatz mit Florteiler.

## Beschreibung

Die vorliegende Erfindung bezieht sich auf ein Verfahren, das fuer die Vorbereitung der Lunten zum Spinnen nach dem Streichspinnverfahren vorgesehen ist.

Mit dem nach dem Streichspinnverfahren angefertigten Streichgarnen aus Wolle werden Gewebe aus hervorragender Qualitaet hergestellt. Durch die besondere Verpflechtung der Fasern, kombiniert mit dem Einsatz von kurzen und langen Fasern, erhaelt das Garn eine typische Voluminositaet, was dazu fuehrt, dass die damit hergestellten Gewebe und die konfektionierten Kleiderstuecke einen angenehmen Griff und Fuehleigenschaften besitzen.

Das klassische Streichgarnspinnverfahren nach dem heutigen Stand der Technik bringt allerdings eine Reihe von Nachteilen, die durch teuere Arbeitsvorgaenge verursacht werden. Die klassische Streichgarnspinntechnologie kennzeichnet sich durch den relativ gewaltig grossen Dreikrempelsatz, der eine Arbeitslaenge bis zu 25 m und eine Arbeitsbreite bis zu 3.5 m besitzt. Diese Tatsache fuehrt dazu, dass der Faserflor in einer grossen Anzahl von schmalen Baendern (300 und mehr) durch den Florteiler geteilt werden muessen.

Nachfolgend werden die Faserlunten abgebildet indem die vom Florteiler stammenden Faserbaendchen durch die Nitzschelwalzen verdichtet und abgerundet werden. Durch die Spulvorrichtung werden die Lunten in Form von schmalen Spulen gespult. Die fertigen Spulen werden der Spinnmaschine vorgelegt, die Lunten bis auf einen Verzug von 1.5 verzogen und anschliessend nach dem konventionellen Ringspinnverfahren versponnen.

Dieser klassische Streichgarnspinnprozess ist mit einer grossen Anzahl von manuellen Operationen und Transporttaetigkeiten ver gebunden, was zu hohen Personalkosten fuehrt.

Charakteristisch fuer dieses Spinnverfahren ist die Tatsache, dass die vom Florteiler stammende Faserlunte ein Verzug in der Spinnmaschine erfaehrt, der den Wert von 1.5 nicht ueberschreitet und auf jeden Fall genuegend klein ist, um die in der Lunte vorhandene Faseranordnung nicht zu verzendern.

Nach diesem bekannten Spinnverfahren teilt der Florteiler den Faserflor in Longitudinalbaendchen mit einer bestimmten Breite auf, was dazu fuehrt, dass der Garnnummerbereich in dem angefertigt werden kann relativ klein ist. Die Ausweitung der Garnfeinheit ueber diese vorgegebene Feinheitsgrenze ist nicht nur mit einem Wechsel der Walzenteilung verbunden, sondern die Karde muss nach den neuen Arbeitsbedingungen angepasst und neu eingestellt werden. Um die Abweichung der Luntenfeinheit zwischen den 300 Arbeitsstellen unter bestimmte Grenze zu halten, muessen besondere Wartungsmassnahmen gehalten werden; ausserdem sind strenge Qualitaetskontrollen durchzufuehren, die entweder manuell oder durch aufwaendige und teuere elektronische Messvorrichtungen durchzufuehren sind. Der Einsatz des Florteilers fuehrt ferner zur Entstehung einer grossen Anzahl von Defekten am fertigen Garn, was den tatsaechlichen Engpass dieses Spinnverfahrens darstellt.

Bei einem Kardenband, welches die typische Faseranordnung des Streichgarnes erhalten soll, ist es nicht moeglich bei dem konventionellen Verzug glatte, geriffelte, oder mit Garnitur bestueckte Verzugswalzen anzuwenden. Nach dem Prinzyp des Verzuges des Faserbandes wird die im Flor vorhandene Faseranordnung am Ausgang der Karde gestoert und eine zu starke Orientierung der Faser in Laengsrichtung des Faserbandes erzielt. Der Einsatz solcher Streckwerke bringt den Nachteil, dass die angefertigten Garne eine Faseranordnung und Eigenschaften besitzen, die wenig oder garnichts mit dem spezifischen und typischen Eigenschaften der Streichgarne zu tun haben, mit denen sehr geschaetzte Textilprodukte angefertigt werden.

Die im Streichgarnspinnverfahren eingesetzten Fasern kennzeichnen sich andererseits durch eine relativ grosse Streuung in der Faserlaenge, so dass das Faserkollektiv aus extremlangen und relativ kurzen Fasern besteht, was dazufolgt, dass glatte, geriffelte, oder mit Garnitur bestueckte Streckwalzen nicht eingesetzt werden koennen, wegen dem bereits erwaehnten Nachteil hinsichtlich der resultierenden Faseranordnung im Faserverband und das Ausbleiben der Kontrolle der kurzen Fasern in dem beim Einsatz solcher Fasermaterialien zwangslaeufig unregelmaessigen Garnen entstehen.

Die vorliegende Erfindung loest den bereits erwaehnten Nachteil, wobei Garne hergestellt werden, die nach ihrem strukturellen Garnaufbau als Streichgarne zu bezeichnen sind, aber einfacher und wir!schaftlicher sind, als die mit dem gegenwertigen Spinnsystemm Hergestellten, mit dem Vorteil, dass der Florteiler zusammen mit dem Nitschelwerk und der Spulvorrichtung ganz ausfallen. Die Taetigkeiten des Transportes und der Zwischenlagerung der Lunten bis zur Vorlage in die Spinnmaschine fallen durch die vorliegende Erfindung ebenfalls weg.

Durch Einfuehrung des vorliegenden Verfahrens wird eine hoehere Versatilitaet bezueglich der Kardierung und des Spinnprozesses erreicht, wodurch der Weg bleibt frei fuer die Automatieserung und Perfektionierung der Karderie in Richtung Entwicklung der Hochsleitungskardierung, mit dem Ziel die typische Fasermaterialien und sonst anderen Eigentumlichtkeiten an die Gegebenheiten des Streichgarnprozesses anzupassen.

Beim durch die vorliegende Erfindung bezweckten Verfahren, geht man davon aus, den aus der Karde stammende Fasersflor in einem einzigen Faserband zusammenzufuehren und ihn nachtraeglich jeder einzelnen Verzugsvorrichtung einer Spinnmaschine vorzulegen, in dem verzogen. gedreht und das fertige Garn gespult wird. Solch eine Vorrichtung, die nach der Speisestelle mit. einem System von kleinen Walzen mit Garnitur versehen ausgesttatet ist, hat die Aufgabe das vorgelegte Faserband aufzuloesen, den entstandenen Faserfluss zu vergleichmaessigen, durchzumischen und anschliessend zu verdichten, mit dem Ziel einen schmalen Faserflor zu bilden, der die gleiche Feinheit und Faseranordnung besitzt, wie der vom konventionellen Dreikrempelsatz, aber mit dem Vorteil, dass durch die vorliegende Erfindung eine deutliche Verbesserung hinsichtlich der Versatilitaet des Spinnprozesses und der Kostenreduzierung, besonders an Personal- und Transportkosten, erreicht wird.

Nach dem vorliegenden Verfahren, ausgehend von der Zufuhr des Kardenbandes, wird der Spinnvorgang durch die Faserbandaufloesung und die nachtraegliche Faserflussverdichtung mittels mit Garnitur bestueckten Walzen ausgefuehrt. Anschliessend wird das gebildete Faserflor abgezogen und verdichtet, die Lunte gedreht und das fertige Garn gespult.

Nach vor liegenden Verfahren erfolgt, die Vorbereitung der Faserlunte in der Spinnmaschine erfolgt durch mindestens zwei Walzen mit kleinem Durchmesser, die mit Kardengarnitur versehen sind, obwohl dieses nach Wunsch, ebenso mit einem System, bestehend aus drei oder mehr aehnlichen Walzen, durchgefuehrt werden kann.

Die vorliegende Erfindung bezieht sich ebenso auf die benoetigte Vorrichtung zur Durchfuehrung des bereits beschriebenen Verfahren, die grundsaetzlich eine individuelle Spinneinheit der Spinnmaschine bildet und die Spinnelementen fuer die Speisung, die Faserbandaufloesung, die Verdichtung des Faserflusses, die Zusammenfuehrung des Faserflors, die Verdrehung der Lunte und das Spulen des fertigen Garnes enthaelt.

Fuer eine bessere Verstaendigung der Zusammenhaenge werden einige Beispiele vorgefuehrt, die der Darstellung des Verfahrens und der Vorrichtung der vorliegenden Erfindung dienen.

In der Abbildung 1 wird eine komplette Spinnstelle gemaess der vorliegenden Erfindung schematisch dargestellt.

In der Anbildung 1A, wird eine Variante der Speisevorrichtung des Faserbandes durch Speisetisch und Einzugsrolle schematisch dargestellt.

In der Abbildung 1B wird eine Variante der Speisevorrichtung mittels Speisetisch und Endlosriemschen schematisch dargestellt.

In der Abbildung 1C wird eine Variante der Speise- und der Aufloesevorrichtung des Faserbandes durch zweifache Endlosrimschen und eine Druckwalze schematisch dargestellt.

In der Abbildung 2A wird eine Spinnstelle mit Einsatz von Spinnduessen und mit der Spulvorrichtung fuer das Spulen des fertigen Garnes schematisch dargestellt.

In der Abbildung 2B erfolgt eine schematische Darstellung einer anderen Weise die Garndrehung zu erteilen.

In der Abbildung 2C wird eine Spinnstelle unter Einsatz einer koaxialen Spindel fuer den Umwindefaden schematisch dargestellt.

In der Abbildung 3 erfolgt eine Ausfuehrung mit drei Walzen zur Aufloesung des Vorlagebandes und zur Bildung des Faserflors.

In der Abbildung 4 erfolgt eine Ausfuehrung mit einer vierten Zusatzwalze, zur Weiterauflosung und Teilrueckfuehrung der Fasern in die Zufuhrstelle.

In der Abbildung 4A erfolgt eine Ausfuehrung mit einer vierten Zusatzwalze, die fuer die Aufloesung und die zweifache Abzweigung des Faserflusses zur Bildung zwei Verdichtungstellen vorgehen ist.

In der Abbildung 4B erfolgt eine Ausfuehrung, die im Vergleich zu der Grundausfuehrung der Abbildung 1, mit einer Zusatzwalze fuer den Fasertransport ausgestattet ist.

In der Abbildung 5 erfolgt eine Ausfuehrung mit einem trichterfoermigen Kondensor am Ausgang der Spinnstelle zur Zusammenfuehrung des Faserflores.

In der Abbildung 6 erfolgt eine Vorrichtung mit einem Endlossband am Ausgang der Spinnstelle zur Zusammenfuehrung des Faserflores.

In der Abbildung 6A wird einen Grundriss der in der Abbildung 6 wiedergegebenen Vorrichtung schematisch dargestellt.

Die Abbildung 7 gibt eine Verdichtungsvorrichtung des Faserflores unter Einsatz mehrerer Scheibenpaare wieder.

Die Abbildung 7A gibt einen Grundriss der in der Abbildung 7 dargestellten Ausfuehrung wieder.

In der Abbildung 8 erfolgt eine schematische Darstellung mit Angabe der Verdichtungszone des Faserflores, der nachtraechlichen Kompaktierung der Lunte und der anschliessenden Verstreckung des Faserbandes durch Einsatz von Falschdrahtduesen.

In der Abbildung 8A erfolgt eine schematische Darstellung mit Angabe der Verdichtungszone des Faserflores, der nachtraeglichen Kompaktierung der Lunte und der anschliessenden Verstreckung des Faserverbandes durch Einsatz von Friktions-Endlosbaendchen.

In der Abbildung 1 sind die Baugruppen zum Speisen und Verstrecken des Kardenbandes (14), die dem Abziehen und der Kompaktierung des Faserflores (18) dienen, sowie die zur Drallerteilung und zum anschliessenden Spulen des fertigen Garnes wiedergegeben. Die Arbeitsgruppe, bestehend aus den Walzen (5) und (5a), dienen der Einfuehrung des Kardenbandes (14) in die Verzugsvorrichtung, die aus der Aufloesewalze (1) und der Verdichtungswalze (3) besteht, wobei die Walzen mit geeigneter Saegezahngarnitur, Nadel oder andere Aufloessungselemente versehen sind. Fuer das richtige Funktionieren der Erfindung ist notwendig, dass die Verdichtungswalze (3) eine Umfangsgeschwindigkeit gleich oder etwas kleiner besitzt als die Abzugsgeschwindigkeit des Faserflores, sowie 4 bis 100 Mal kleiner ist als die Umfangsgeschwindigkeit der Aufloesewalze (1). Um ein starkes Zurueckhalten der Faser durch die Verdichtungswalze (3) zu gewaehrleisten, ist ebenso notwendig, dass sie mit einer Garnitur ausgesttatet ist, dessen Angriffswinkel schaerfer gestaltet ist als die der Aufloesewalze (1).

Die gute Arbeitsweise der Kardierwalzen ist schlaggebend fuer das erfolgreiche Funktionieren der vorliegenden Erfindung, da ausgehend von dem Vorlageband (14) mit einem Bandgewicht zwischen 0,5 und 25 g/m, eine Lunte mit einer aehnlichen Faseranordung, wie beim Faserflor in der Karde zu bilden ist, mit dem Vorteil, dass die Florteilervorrichtung ausfaellt und die manuellen Taetigkeiten, einschliesslich die hiermit notwendigen mechanischen Hilfsmittel, schlagebend reduziert werden.

Die Abzugs- und Kompaktierungsvorrichtung des Faserflores (18) enthaelt die Abzugswalzen (6), (6a) und (6b) sowie die die aus den Nitschelwalzen (9) und (9a) bestehenden Arbeitsgruppe zur Verdichtung und Abrundung der Lunte (19). Die Arbeitsgruppe zur gleichzeitigen Erteilung der Garndrehung und des Spulen des fertigen Garnes (13) besteht aus dem Ringlaeufer (12) und dem Kops (11).

Bei dem in der Abbbildung 1 dargestellten Beispiel ist man vom konventionellen Ringspinnverfahren zur Erteilung der Drehung der Lunte (19) und zum Spulen des fertigen Garnes (13) ausgegangen. Genau so haette man irgendeine andere Drallgebung und irgendeines Spulsystem benutzen koennen, beispielweise das Falschdrahtluftspinnverfahren oder das Filament-Umwindespinnverfahren, laut Abbildungen 2A, 2B und 2C.

Nach dem vorliegenden Spinnverfahren, so wie in der Abbildung 1 dargestellt ist, wird das Faserband (14), das direkt aus der Karde, oder aus einer Vorbereitungsmaschine aus dem Spinnereiprozess herkommen kann, durch die Walzen (5) und (5a) eingefuehrt. Das Faserband wird durch die Wirkung der Ausloesewalze (1) in der Weise wie bereits beschrieben aufgeloest. Der resultierende Faserfluss wird durch die Garnitur (19) der Aufloesewalze (1) bis zur Verdichtungsstelle B befoerdert, wo sich die Garnituren der Walzen (1) und (3) in Arbeitsstellung befinden. In der Verdichtungsstelle B wird ein Teil des Faserflusses von der Garnitur der Aufloesealze (1) zurueckgehalten und bis zur Speisestelle zurueckbefoerdert. Der andere Teil des Faserflusses wird von der Garnitur der Verdichtungswalze (3) uebernommen, und dabei bildet sich der Faserflor (18), der durch die Abzugswalze (6), (6a) und (6b) von der Garnitur der Verdichtungswalze (3) abgefuehrt wird. Nachfolgend, uebernehmen die Nitschelwalzen (9) und (9a) nehmen die Aufgabe, den Faserflor so zu verdichten, dass die Lunte eine kompakte Rundform erhaelt. Die damit entstandene Lunte wird durch die Walzen (10) und (10a) in die Drehungs-Spulvorrichtung zugefuehrt, in der durch die Spindel und den Ringlaeufer (12) die Lunte (19) gedreht und das fertige Garn im Kops (11) gespult wird.

In der Abbildung 1A wird eine Alternativloesung zum Einfuehren des Faserbandes (14) widergegeben, in der die untere Zufuehrwalze (5a) der Abbildung 1 durch den Speisetisch (5b) erzetzt wird. In der Abbildung 1B wird beispielweise eine andere Loesung angeboten, die sich derer von der Abbildung 1A unterscheidet, in dem die Zufuehrwalze (5c) ein Endlosriemchen (5d) antreibt. Auf dieser Weise strebt man die durch Einzugsrolle/Speisetisch-Loesung relativ energisch erfolgende Faseraufloesung entsprechend geschmeidiger zu gestalten. Fuer die Verarbeitung von feinen und empfindlichen Wollfasern wird fuer die Aufloesevorrichtung die in der Abbildung 1C dargestellte Loesung vorgeschlagen, in dem fuer das Einfuehren und die erste Aufloesung des Faserbandes (14), die Einzugswalzen (5) und (5A) der Abbildung 1 durch die Endlossbaendchen (5f) und (5f′), die durch die Walzen (5e) und (5e) angetrieben werden, ersetzt werden. Durch die Druckwalze (1a) bildet sich Zusammen mit der gestumpften Garnitur (1) die Klemmlinie Ao. Die Endlosbaendchen (5f) (5f′) fuehren das Band durch die Klemmlinie Aol, wo die Aufloesung des Vorlagebandes erfolgt. Die in der Klemmstelle Ao befreiten Fasern werden durch die Garnitur (19) bis zur Verdichtungsstelle B mitgefuehrt, bei der die endgueltige Bildung des Faserflores (18) erfolgt.

Die Abbildung 2A gibt ein Beispiel wieder, in dem die Drehung der Lunte entweder durch Einsatz von der Einzelduese oder den Zweifachduesen (30) und (31) nach dem Falschdrahtverfahren erfolgt. In diesem letzten Fall, anstatt der zweiten Duese haette man ebenso die gekreuzten Friktionsbaendchen (32 und 32b), so wie sie in der Abbildung 2B dargestellt werden, einsetzen koennen. Andere drallerteilende Vorrichtungen, so wie gegenwaertig in der Falschdraht-Texturierung eingesetzt werden, haette man ebenso verwenden koennen. Nach der Zusammensetzung des Faserflors und Kompaktierung der Lunte durch das Nitschelwerk, wird die Lunte durch die Walzen (10) und (10a) in die vom Duesenatz (30) und (31) besetzten Spinnzone eingefuehrt. Nachfolgend wird das Fertiggarn durch die Abzugswalzen (33) und (33a) abgefuehrt und durch die Nutenwalze (35) in Form der zylindrischen Spule (34) gespuelt.

Ein anderes Beispiel zur Konsolidierung der Lunte und zur Bildung des fertigen Garnes wird in der Abbildung 2C wiedergegeben, in der die Spindel mit der Filamentspule fuer die Umwindedrehung ersichtlich ist. Nach dem die Lunte (19) durch die Nitschelbaender (9) und (9a) verdichtet ist, wird sie durch die oberen Rollen (7) und (7a) sowie durch die unteren Rollen (8) und (8a), deren Abzugsgeschwindigkeit steuerbar ist, durch die drallerteilende Baugruppe, bestehend aus der koaxialen Spindel (36) und der Spule (37) fuer den Umwindefaden, zugefuehrt. So wie in der Abbildung 2A, wird das fertige Garn durch die Nutentrommel (35) gespult, wobei die zylindrische Kreuzspule (34) gebildet wird.

In der Abbildung 3 wird ein Beispiel fuer die Verstreckung des Vorlagebandes (14) und fuer die Bildung des Faserflores (18) wiedergegeben. Diese Vorrichtung unterscheidet sich von der in der Abbildung 1 durch den Einsatz der mit der Garnitur (20) bestueckten mittleren Walze (2). In diesem Fall erfolgtder erste Schritt der Faserbandaufloesung durch die Wirkung der ersten Aufloesewalze (1) und der Zusatzwalze (2). Die Walze (3) erfuellt die gleiche Verdichtungsfunktion des Faserflusses so wie in der Abbildung 1. Zu diesem Zweck erzuegt die Kardierwalze (2) eine hoehere Umfangsgeschwindigkeit als die von der Aufloesewalze (1). Die Geschwindigkeitsverhaeltnisse und die Garniturwinkel der Verdichtungswalze (3) liegen in der gleichen Groessenordnung wie bei der Verdichtungswalze von der Abbildung 1. Das Vorlageband (14) wird durch die Wirkung der Garnitur der Aufloesewalze (1) aufgeloest und die Fasern werden bis zur Stelle A, so wie in der Abbildung 1 bereitis beschrieben, gefoerdert. Die Stelle A unterscheidet sich von der Stelle B, in dem die Garniturspitzen der Walzen (1) und der (2) sich in Uebertragunsstellung befinden, so dass der Faserfluss die Bewegungsrichtung der Garnitur (20) von der Walze (2) bis zum Erreichen der Verdinchtungsstelle B gefuehrt wird. An dieser Stelle B befinden sich die Garniturspitzen der Walzen (2) und (3) in Arbeitsstellung, so dass ein Teil des Faserflusses die Bewegunsrichtung der Garnitur (20) der Kardierwalze (2) folgt, waehrend der andere Teil des Faserflusses durch die Garnitur (21) der Verdichtungswalze (3) zurueckgehalten wird und der Faserflor (18) gebildet wird. Die angegebe Loesung in der Abbildung 3 hat den Vorteil gegenueber derjenige der Abbildung 1 in der die Garnitur (19) der Aufloesewalze (1) faserfrei bleibt, wenn sie in der Aufloesungsstelle des Faserbandes (14) ankommt, eine feinere Faseraufloesung als bei dem Beispiel der Abbildung 1 fuer bestimmte extrafeine Wolltypen erzielt wird.

Das in der Abbildung 4 dargestellte Beispiel unterscheidet sich von dem in der Abbildung 3 durch die Tatsache, dass in der Verstreckungseinheit noch die Zusatswalze (4) zugefuegt wird. Die Zusatzwalze (4) bildet zusammen mit der Kardierwalze (2) eine zusaetzliche Kardierstelle C, zumal sich die Garniturspitzen der Garnituren (20) und (22) beider Zylinder in Arbeitsstellung befinden. Die Walze (4) bildet ebenso eine gemeinsame Tangente mit der Aufloesewalze (1) an der Stelle D, in der sich die Garniturspitzen in Uebertragunsstellung befinden. In der Kardierlinie C wird ein Teil des Faserflusses durch die Garnitur der Kardierwalze (4) abgeleitet und erreicht die Uebertragunslinie D, wodurch die Garnitur der Aufloesewalze (1) bis zum Faserbart an die Speisestelle des Vorlagebandes (14) gefuehrt wird. Diese vierte Kardierwalze kann ebenso wie in der Abbildung 4A eingestellt werden, so dass sie mit der Kardierwalze (2) und mit der Verdichtungswalze (3) eine gemeinsame Tangente an den Stellen C1 und B1 bildet, wobei sich die Garniturspitzen in Arbeitsstellung befinden, so wie in der Abbildung 4A angegeben wird. Ein Teil des Faserflusses bleibt in der Garnitur (20) der Kardierwale (2) und wird zur Verdichtungsstelle B gefuehrt, waehrend der Rest des Faserlusses die Strecke der Garnitur (22a) der Kardierwalze (4a) bis zum Erreichen der Verdichtungsstelle B1 mitgenommen wird. Durch diese Gestaltung stehen zwei Kardierstellen, so wie in der Abbildung 4 dargestellt wird, zur Verfuegung, so dass die Verdichtung des Faserflusses an beiden Stellen B und B1 verteilt wird. Diese letzte Anordnung der Verteilung des Faserflusses durch zwei Verdichtungsstellen kann ebenso durch Einstellung der Kardierwalze (4b), so wie in der Abbildung 4B angegeben, erreicht werden, mit dem Ergebnis als wurde man in der Grundausfuehrung von der Abbildung 1 noch eine zusaetzliche Kardierwalze zuzufuegen. Beide Loesungen sind besonders geeignet fuer die Verarbeitung von besonders kompakten Fasermaterialien, die schwieriger als sonst aufzuloesen sind. Sie sind ebenso geeignet fuer die Anfertigung von Farbmischungen, wo eine intensive und intime Fasermischung erforderlich wird. Fuer das erfolgreiche Funktionieren des in der Abbildung 4 dargestellten Beispiel ist notwendig, dass die Kardierwalze (4) eine geringere Umfangsgeschwindigkeit besitzt als die Kardierwalze (2) und als die Aufloesewalze (1). Es ist auch vorgesehen, dass die Kardierwalze (4) in umgekehrter Drehrichtung, wie in der Abbildung 4 angegeben wird, drehen kann.

Fuer die in den Abbildungen 4A und 4B angegebenen Beispiele, besitzen die Kardierwalze (4a) und (4b) der jeweiligen Abbildungen eine Umfangsgeschwindigkeit die kleiner, gleich oder groesser ist als die der mittlere Kardierwalze (2) fuer den Fall der Abbildung 4A, oder die der Aufloesewalse (1) fuer den Fall der Abbildung 4B, aber auf jedem Fall 4 bis 100 Mal groesser als die Umfangsgeschwindigkeit der Verdichtungswalze (3).

In dem dargestellten Beipiel von der Abbildung (5) wird die Loesung angegeben, in der am Ausgang der Abzugswalzen (6), (6a) und (6b), ein Verdichtungstrichter (15) fuer die Zusammenfuehrung des Faserflores (18) und zur Bildung der genuegend verdichteten Lunten eingesetzt wird.

Eine andere Alternativloesung wird in der Abbildung 6 und 6A angegeben, in der die Zusammenfuehrung des Faserflores (18) zur Bildung der Lunte (19), durch das Endlosband (16d) durchgefuehrt wird, das wiederum zusammen mit den Rollen (16) und (16c) die Klemmstelle (16e) erzeugt. Das Endlosband (16d) fuehrt der Faserflor an der Lateralseite zusammen und befoerdert ihn durch die Nutenwalzen (50) und (50a), wo die Lunte gebildet und genuegend kompaktiert wird. Bei den Abbildungen (7) und (7a) wird eine andere Alternativloesung fuer die laterale Verdichtung des Faserflores durch das Scheibenpaar (40) und (40a) wiedergegeben. Fuer die Zusammenfuerung des Faserflores haette man noch viele andere Loesungsmoeglichkeiten beifuegen koennen, aber wegen Platzgruenden wird die Ausfuehrung auf die in den Abbildungen 1 bis 7 dargestellten Beispiele beschraenkt.

Als Vorrichtung fuer den Verzug der Lunte (19) werden die in den Abbildungen 8 und 8A dargestellten Beispile angegeben, wo die Verzug-Falschdrehung kontinuirlicherweise durch den Einsatz von Luftduesen oder Kreuzriemchen erteilt wird. Ebenso gut koennen fuer diesen Zweck mechanische Spindel, Friktionsscheiben, oder Friktionshuelsen eingesetzt werden.

In der Abbildung 8 wird ein Beispiel mit Einsatz der Luftduese (41) fuer die Erteilung der Falschdrehung in der Lunte (19) wiedergegeben. In der Abbildung 8A werden anstatt Duesen die kleinen gekreuzten Endlosbaendchen (42) und (42a) eingesetzt.

## Patentansprüche

1. "VERFAHREN UND SEINE ENTSPRECHENDE VORRICHTUNG FUER DIE VORBEREITUNG DER LUNTEN UND IHR SPINNEN NACH DEM STREICHGARNSPINNVERFAHREN", in dem der aus der Karde stammende Faserflor in einem einzigen Band zusammengefuehrt wird, *dadurch gekennzeichnet,*
- dass das Kardenband zu jeder der einzelnen Spinnstellen der Spinnmaschine zugefuehrt wird, um sie nach der Methode der Aufloesung und Wiederverdichtung der Fasern durch die Mikrokardierung zu verstrecken, wobei der Verstreckungsvorgang durch Kardierwalzen mit kleinem Durchmesser erfolgt, die mit Garnitur und mit einer nahe der Garnitur umschliessenden Wandung versehen sind
- dass die Faseranordnung und das Bandgewicht des erhaltenen Faserverbandes denen des Faserflors am Ausgang des konventionellen Dreikrempelsatzes aehnlich ist und
- dass die Operationsfolge zur Ab- und Zusamenfuehrung des Faserflores, zur Kompaktierung und Verdrehung der Faserlunte sowie zum Abspulen des fertigen Garnes ausgefuehrt wird.

2. "VERFAHREN FUER DIE VORBEREITUNG DER LUNTEN NACH DEM STREICHGARNSPINNVERFAHREN" nach Anspruch 1, *dadurch gekennzeichnet,* dass die Verstreckung des zugefuehrten Kardenbandes in einer Anfangsphase erfolgt, in der die Aufloesung des Kardenbandes durch die Wirkung einer oder mehrerer Aufloesewalzen zustandekommt und in einer Endphase, in der die Verdichtung des Faserflusses unter Wirkung einer Verdichtungswalze, deren Umfang mit Garnitur und mit umschliessender Wandung fuer die Faserfuehrung versehen sind, geschieht, wobei die Verdichtungswalze
- eine Umfangsgeschwindigkeit besitzt, die um 10% kleiner ist als die Abzugsgeschwindigkeit des Faserflores und 4 bis 100 Mal kleiner ist als die Umfangsgeschwindigkeit der 5vorigen Kardierwalzen und
- mit einer Garnitur versehen ist, deren Frontalwinkel spitzer ausgebildet ist als die der vorigen Kardierwalze bzw. der vorigen Kardierwalzen, damit sich ein schmaler Faserflor, wie beim Dreikrempelsatz nach dem Florteiler bildet.

3. "VORRICHTUNG FUER DIE VORBEREITUNG DER LUNTEN UND IHR SPINNEN NACH DEM STREICHGARNSPINNVERFAHREN", die einen Bausatz zum Ausstrecken des Faserbandes und zur Bildung und Kompaktierung der Lunte umfasst, bestehend aus einer veraenderlichen Anzahl von Kardierwalzen mit kleinem Durchmesser,
- die mit Kardengarnitur bestueckt sind,
- die mit einer nahe der Garnitur umschliessenden Wandung fuer die Faserfuehrung versehen sind,
- die so angeordnet werden, dass in einer ersten Folge 20das eingefuehrte Faserband aufgeloesst und in einer zweiten Folge der vorhandene Faserfluss verdichtet wird, mit dem Ziel einen Faserflor zu bilden,
- die von einem Bausatz gefolgt werden, der der Zusammenfuehrung des Faserflores und der Kompaktierung 25der Lunte dient und
- die von einem weiteren Bausatz vorgegangen werden, der zur Zufuehrung des von der Karde, oder irgendeiner Vorbereitungsmaschine aus dem Spinnprozess stammende Kardenbandes benutzt wird,
*dadurch gekennzeichnet,* dass die Vorrichtung bei jeder der einzelnen Spinnpositionen der Spinnmaschine para 5lellerweise angeordnet wird, so dass in der Spinnzone Lunten entstehen, dessen strukturellen Aufbau und Faseranordnung, denen des konventionellen Streichgarnspinnverfahrens mit Florteiler aehnlich sind.

4. "VORRICHTUNG FUER DIE VORBEREITUNG DER LUNTEN UND IHR SPINNEN NACH DEM STREICHGARNSPINNVERFAHREN" nach Anspruch 3 *dadurch gekennzeichnet,* dass sie aus einem Bausatz fuer die Zufuehrung des aus der Karde oder irgendeiner Vorbereitungsmaschine aus dem Spinnprozess stammenden Faserbandes besteht, die durch ein Walzenpaar, oder durch einen Zufuhrtisch und Zufuhrwalze, oder durch einem Zufuhrtisch und ein von einer Zufuhrwalze angetriebenem Enlosbaendchen zusammengesetzt ist.

5. "VORRICHTUNG FUER DIE VORBEREITUNG DER LUNTEN UND IHR SPINNEN NACH DEM STREICHGARNSPINNVERFAHREN" nach Anspruch 3, *dadurch gekennzeichnet,* dass sie einen Bausatz zur Zufuehrung des direkt aus der Karde oder aus irgendeiner Vorbereitungsmaschine aus dem Spinnprozess stammenden Faserband enthaelt, wobei der Bausatz aus zwei von den Zufuhrwalzen angetriebenen Endlosbaendchen besteht, die der Kompaktierung und Zufuehrung des Faserbartes bis in die Klemmlinie, welche durch die Aufloesewalze und die Druckrolle gebildet wird, dienen.
